# EUROPÄISCHE PATENTSCHRIFT

(11) **EP 0 609 545 B1**
(45) Veröffentlichungstag und Bekanntmachung des Hinweises auf die Patenterteilung: **18.09.1996**
(21) Anmeldenummer: 93120510.8
(22) Anmeldetag: 20.12.1993
(51) Int. Cl.: E04B 1/00

(54) **Bauelement zur Wärmedämmung**
Construction element for thermal insulation
Elément de construction pour l'isolation thermique

(30) Priorität: 01.02.1993 DE 4302682
(43) Veröffentlichungstag der Anmeldung: 10.08.1994
(73) Patentinhaber: SCHÖCK BAUTEILE GmbH, D-76534 Baden-Baden (DE)
(72) Erfinder: Trunz, Gerhard, D-77815 Bühl (DE)
(74) Vertreter: Brommer, Hans Joachim, Dr.-Ing.

(56) Entgegenhaltungen:
- CH-A- 677 249
- DE-A- 4 033 505

## Beschreibung

Die Erfindung betrifft ein Bauelement zur Wärmedämmung zwischen zwei zu betonierenden Bauteilen, insbesondere zwischen einem Gebäude und einem vorkragenden Außenteil, bestehend aus einem dazwischen zu verlegenden Isolierkörper mit integrierten metallischen Zug-, Druck- und Querkraftstäben, die sich quer zum Isolierkörper durch diesen hindurch erstrecken und beidseits in die zu betonierenden Bauteile vorstehen, wobei die Querkraftstäbe ausgehend von der Gebäudeseite schräg von oben nach unten durch den Isolierkörper hindurchlaufen und sodann im Bereich der Druckzone in Richtung auf das zu betonierende vorkragende Außenteil vorstehen wie in der CH-A-677 249 veröffentlicht.

Derartige Bauelemente gestatten es, vorkragende Betonteile, insbesondere Balkonplatten, mit der entsprechenden Zwischendecke eines Gebäudes zu verbinden, wobei die sonst üblichen Kältebrücken weitestgehend eliminiert werden. Sie setzen sich daher in der Praxis immer stärker durch und sind inzwischen in zahlreichen Ausführungsformen bekannt. Im allgemeinen ist jeder Isolierkörper mit mehreren horizontal durchlaufenden Zug- und Druckstäben und mit schräg eingebauten Querkraftstäben bestückt, wobei die Anzahl der Bewehrungsstäbe von der Länge des Isolierkörpers und von den zwischen den anschließenden Betonteilen zu übertragenden Kräften abhängig ist. Die Zug-, Druck- und die Querkraftstäbe stehen aus dem Isolierkörper horizontal vor, wodurch eine Überdeckung mit der Anschlußbewehrung der beidseits anschließenden Bauteile gewährleistet ist. Andererseits resultiert hieraus das Problem, daß die auf der Baustelle zu verlegende Bewehrung mitunter mit den Bewehrungsstäben des Isolierkörpers kollidiert.

Die vorliegende Erfindung strebt eine Vervollkommnung des Bauelementes an, insbesondere eine Verbesserung der Stabilität. Außerdem sollen die Montage- und Herstellungskosten verringert werden.

Diese Ziele werden erfindungsgemäß dadurch erreicht, daß die in der Nähe der Druckstäbe angeordneten Querkraftstäbe im Bereich des zu betonierenden vorkragenden Außenteils unter Bildung einer ungefähr vertikalen, sich nach oben erstreckenden und etwa senkrecht zum Isolierkörper angeordneten Schlaufe wieder mit dem Schlaufenbeginn zusammenlaufen und daß im Schlaufenbereich der Querkraftstäbe etwa in Höhe der Druckstäbe ein hierzu quer verlaufender Verteilerstab für eine Randzugbewehrung fixiert, insbesondere angeschweißt ist.

Der schlaufenförmige Verlauf der Querkraftstäbe durch die neutrale Zone in den Zugbereich bewirkt zunächst eine deutlich verbesserte Verankerung mit dem zu betonierenden vorkragenden Außenteil. Vor allem aber gestattet der erfindungsgemäß integrierte Verteilerstab eine Lagefixierung der Baustellenbewehrung für das Außenteil, weil die endseitigen Steckbügel, die die zug- mit den druckaufnehmenden Bewehrungselementen verbinden, auf den Verteilerstab in einfacher Weise aufgelegt werden können, so daß die bisher zur Höhenfixierung benötigten Abstandshalter entfallen können. Außerdem kann bei Deckenstärken bis etwa 16 cm die Funktion der Steckbügel von den genannten Schlaufen übernommen werden.

Außerdem wird eine Lagesicherung der mit dem Verteilerstab verbundenen Stäbe zueinander vor und während der Montage erreicht, was beim Stand der Technik lediglich durch den Isolierkörper erfolgt, der dies jedoch aufgrund seines relativ flexiblen Materials teilweise nur unbefriedigend bewerkstelligen kann.

Schließlich wird durch die Vormontage des Verteilerstabes der Produktionsablauf vereinfacht, da eine Montage auf der Baustelle im allgemeinen mit größerem Aufwand verbunden ist. Die Vormontage eliminiert zugleich das Risiko, daß das Montieren des Verteilerstabes überhaupt vergessen wird.

Vorzugsweise ist der Verteilerstab sowohl mit den Querkraftstäben als auch mit den Druckstäben verschweißt. Man erhält dadurch eine optimale Lagefixierung der Druckstäbe und der Querkraftstäbe relativ zum Isolierkörper. Zu diesem Zweck sind die Positionen der Druckstäbe oder ihrer Drucklager einerseits und der Querkraftstäbe andererseits so abzustimmen, daß der Verteilerstab an den beiden genannten Bewehrungselementen anliegt.

Dabei können auch die Drucklager zur Befestigung des Verteilerstabes und/oder der Querkraftstäbe herangezogen werden, etwa indem der Verteilerstab an der dem Isolierkörper zugewandten Rückseite oder an der Vorderseite der Drucklager angeordnet wird.

Entsprechend einer Ausführungsform ist die Schlaufe etwa in der Form eines flachen Rechtecks ausgebildet, wobei zusätzlich die vom Isolierkörper entfernt liegende Schmalseite ungefähr halbkreisförmig gestaltet ist, und das untere und obere Schlaufenteil etwa horizontal verläuft, und zwar der untere Teil etwa in Höhe der Druckstäbe und der obere Teil etwa im Zugbereich. Demgemäß laufen Schlaufenbeginn und -ende unter einem Winkel von ca. 90° in einem gewissen Abstand vom Isolierkörper zusammen und sind dort verschweißt.

Zweckmäßigerweise sind die Druckstäbe an beiden Enden mit Querschnittserweiterungen in Form von plattenähnlichen Drucklagern versehen, womit sich die zu übertragenden Druckkräfte an den Stoßstellen auf eine größere Auflagefläche an den Betonbauteilen verteilen. Hierdurch wird die auftretende Hertzsche Pressung verringert.

Zur Aufnahme von Spaltzugkräften im Einflußbereich des Drucklagers ist es zweckmäßig, den Verteilerstab und die Querkraftstäbe im unteren Bereich der Drucklager zu positionieren.

Schließlich empfiehlt es sich zur Vermeidung von Korrosionen, hervorgerufen durch Sauerstoffdiffusion, die Querkraftstäbe zumindest innerhalb des Isolierkörpers und im beidseits angrenzenden Übergangsbereich aus Edelstahl herzustellen.

Weitere Merkmale und Vorteile der Erfindung ergeben sich aus der nachfolgenden Beschreibung eines Ausführungsbeispiels und anhand der Zeichnung; sie zeigt einen Querschnitt durch das erfindungsgemäße Bauelement.

Das Bauelement besteht aus einem im wesentlichen rechteckigen Isolierkörper 1, der auf der Baustelle zwischen den zu betonierenden Betonplatten angeordnet wird. Er weist in seinem oberen Bereich eine Reihe von Zugstäben 2 und in seinem unteren Bereich eine Reihe von Druckstäben 3 auf. Während die Druckstäbe beidseits nicht sehr weit vorstehen, ragen die Zugstäbe weit in die zu betonierenden Bauteile hinein.

Außerdem trägt der Isolierkörper 1 eine Reihe von Querkraftstäben 4, die in üblicher Weise zur Aufnahme der vertikalen Gewichtskraft des vorkragenden Außenteiles dienen. Sie treten also von der Gebäudeseite A kommend etwa in mittlerer Höhe in den Isolierkörper 1 ein, verlaufen dann schräg nach unten und treten im unteren Bereich an der dem vorkragenden Außenteil B zugewandten Seite wieder aus dem Isolierkörper aus. In ihrem Austrittsbereich hat der Isolierkörper vertikale Vertiefungen 1a, damit die Querkraftstäbe in dem auf Biegung beanspruchten Bereich vom Beton umschlossen sind.

Wesentlich ist nun, daß der dem Außenteil B zugeordnete überstehende Teil des Querkraftstabes 4 zu einer Schlaufe 4a verlängert ist, nämlich ausgehend von seinem Schlaufenbeginn 4b etwa horizontal fortläuft, sich in Form eines Halbkreises 4c nach oben erstreckt, von dort wieder ungefähr horizontal in Richtung zum Isolierkörper 1 zurückläuft, um etwa oberhalb der Druckstabenden so nach unten zu laufen, daß sein Ende 4d mit dem Beginn 4b der hierdurch beschriebenen Schlaufe in ihrem Kreuzungspunkt einen Winkel von ungefähr 90° bildet.

Man erkennt in der Zeichnung deutlich, daß die Schlaufe 4a die Zug- und Druckzone überbrückt und dadurch stabiler verankert ist.

Wesentlich ist außerdem, daß zwischen dem Druckstabende, das als plattenförmiges Drucklager 3a ausgebildet ist, und dem Schlaufenende 4d des Querkraftstabes 4 ein horizontaler, parallel zum Isolierkörper 1 verlaufender Verteilerstab 5 angeordnet ist. Er ist mit den Druckstäben 3 oder deren Drucklager 3a sowie mit den unteren Schlaufenteilen 4b der Querkraftstäbe 4 verschweißt und dient zum einen als Auflager für die Baustellenbewehrung des zu betonierenden Außenteils, zum anderen zur Fixierung der Querkraftstäbe 4 und Druckstäbe 3 relativ zum Isolierkörper.

## Patentansprüche

1. Bauelement zur Wärmedämmung zwischen zwei zu betonierenden Bauteilen, insbesondere zwischen einem Gebäude (A) und einem vorkragenden Außenteil (B), bestehend aus einem dazwischen zu verlegenden Isolierkörper (1) mit integrierten metallischen Zug-, Druck- und Querkraftstäben (2, 3, 4), die sich quer zum IsolierKörper (1) durch diesen hindurch erstrecken und beidseits in die zu betonierenden Bauteile (A, B) vorstehen, wobei die Querkraftstäbe (4) ausgehend von der Gebäudeseite (A) schräg von oben nach unten durch den Isolierkörper (1) hindurch und sodann im Bereich der Druckzone in Richtung auf das zu betonierende vorkragende Außenteil (B) vorstehen,
dadurch gekennzeichnet,
daß die Querkraftstäbe (4) im Bereich des vorkragenden Außenteils (B) unter Bildung einer ungefähr vertikalen, sich nach oben ersteckenden und etwa senkrecht zum Isolierkörper (1) angeordneten Schlaufe (4a) wieder mit dem Schlaufenbeginn (4b) zusammenlaufen und daß im Schlaufenbereich der Querkraftstäbe (4) etwa in Höhe der Druckstäbe (3) ein hierzu quer verlaufender Verteilerstab (5) für eine Randzugbewehrung fixiert ist.

2. Bauelement nach Anspruch 1,
dadurch gekennzeichnet,
daß der Verteilerstab (5) mit den Querkraftstäben (4) und/oder mit den Druckstäben (3) des Isolierkörpers (1) verschweißt ist.

3. Bauelement nach Anspruch 1,
dadurch gekennzeichnet,
daß die Druckstäbe (3) an ihren Enden plattenähnliche Drucklager (3a) aufweisen, und daß der Verteilerstab (5) an den dem Isolierkörper (1) zugewandten Rückseiten der Drucklager (3a) angeordnet ist.

4. Bauelement nach Anspruch 1,
dadurch gekennzeichnet,
daß die Schlaufe (4a) etwa in der Form eines flachen Rechtecks ausgebildet ist.

5. Bauelement nach Anspruch 4,
dadurch gekennzeichnet,
daß die vom Isolierkörper (1) entfernt liegende Schmalseite (4c) der Schlaufe (4a) ungefähr halbkreisförmig gestaltet ist.

6. Bauelement nach Anspruch 5,
dadurch gekennzeichnet,
daß der untere und der obere Schlaufenteil ungefähr horizontal verlaufen, wobei der untere Teil etwa in der Höhe der Druckstäbe (3) und der obere Teil etwa im Zugbereich positioniert sind.

7. Bauelement nach Anspruch 1,
dadurch gekennzeichnet,
daß die zusammenlaufenden Bereiche der Querkraftstäbe (4) miteinander verschweißt sind.

8. Bauelement nach Anspruch 1,
dadurch gekennzeichnet,
daß das Zusammenlaufen der Querkraftstäbe (4) in einem gewissen Abstand vom Isolierkörper (1) erfolgt.

9. Bauelement nach Anspruch 1,
dadurch gekennzeichnet,
daß das Zusammenlaufen des Schlaubenbeginns (4b) und -endes (4d) unter einem Winkel von ca. 90° erfolgt.

10. Bauelement nach Anspruch 1,
dadurch gekennzeichnet,
daß das Zusammenlaufen der Querkraftstäbe (4) zwischen den dem Isolierkörper (1) zugewandten Rückseiten der Drucklager (3a) und dem Isolierkörper (1) erfolgt.

11. Bauelement nach Anspruch 1,
dadurch gekennzeichnet,
daß die Querkraftstäbe (4) innerhalb des Isolierkörpers (1) und im angrenzenden Übergangsbereich aus Edelstahl, im übrigen aus geripptem Baustahl bestehen.

## Claims

1. Constructional element for providing thermal insulation between two parts of a building which are to be concreted, in particular between a building (A) and a protruding outer part (B), consisting of an insulating body (1) to be laid therebetween, the insulating body (1) having integrated metal tension, compression and transverse-force bars (2, 3, 4) which extend across and through the insulating body (1) and project at both sides into the parts of the building (A, B) to be concreted, the transverse-force bars (4) projecting, starting from the building side (A), diagonally from top to bottom through the insulating body (1) and thereafter, in the region of the compression zone, toward the protruding outer part (B) to be concreted,
characterised in that
the transverse-force bars (4) in the region of the protruding outer part (B) form an approximately vertical, upwardly extending loop (4a) disposed approximately perpendicular to the insulating body (1), the transverse-force bars converging with the start of the loop (4b), and in that a distribution bar (5) is secured for edge tension reinforcement in the region of the transverse-force bars (4) approximately at the height of the compression bars (3) and extending transversely thereto.

2. Constructional element according to Claim 1, characterised in that the distribution bar (5) is welded to the transverse-force bars (4) and/or to the compression bars (3) of the insulating body (1).

3. Constructional element according to Claim 1, characterised in that the compression bars (3) have at their ends platelike compression bearings (3a) and in that the distribution bar (5) is disposed at the rear ends of the compression bearings (3a) facing the insulating body (1).

4. Constructional element according to Claim 1, characterised in that the loop (4a) is made approximately in the form of a flat rectangle.

5. Constructional element according to Claim 4, characterised in that the narrow side (4c) of the loop (4a) distant from the insulating body (1) is approximately semicircular in shape.

6. Constructional element according to Claim 5, characterised in that the lower and upper loop portions extend approximately horizontally, the lower portion being positioned approximately at the height of the compression bars (3) and the upper portion being positioned approximately in the tension region.

7. Constructional element according to Claim 1, characterised in that the converging regions of the transverse-force bars (4) are welded to each other.

8. Constructional element according to Claim 1, characterised in that the convergence of the transverse-force bars (4) occurs at a given distance from the insulating body (1).

9. Constructional element according to Claim 1, characterised in that the convergence of the start (4b) and end (4d) of the loop² takes place at an angle of approximately 90°.

10. Constructional element according to Claim 1, characterised in that the convergence of the transverse-force bars (4) takes place between the rear sides of the compression bearings (3a) facing the insulating body (1) and the insulating body (1).

11. Constructional element according to Claim 1, characterised in that the transverse-force bars (4) within the insulating body (1) and in the adjacent transition region consist of high-grade steel, while in the remaining region they consist of ribbed mild steel.

## Revendications

1. Élément de construction pour l'isolation thermique entre deux parties de construction à bétonner, notamment entre un bâtiment (A) et une partie extérieure en porte-à-faux (B), constitué par un corps isolant (1) devant être intercalé entre ces unités et comportant des barres métalliques intégrées (2,3,4) travaillant en traction, de compression et en étant soumises à des forces transversales et qui s'étendent transversalement par rapport au corps isolant (1), à travers ce corps, et font saillie des deux côtés dans les parties de construction à bétonner (A,B), les barres (4) soumises à des forces transversales faisant saillie à partir du côté (A) du bâtiment, et ce obliquement de haut en bas en traversant le corps isolant (1) et par conséquent en s'avançant dans la zone de compression en direction de la partie extérieure en porte-à-faux à bétonner (B), caractérisé en ce
que les barres (4) soumises à des forces transversales s'étendent, dans la zone de la partie extérieure en porte-à-faux (B), et ce en formant une boucle approximativement verticale (4a) qui s'étend vers le haut et est approximativement perpendiculaire au corps isolant (1), en revenant au début (4b) de la boucle et que dans la zone de la boucle des barres (4) soumises à des forces transversales est fixée, approximativement à hauteur des barres (3) travaillant en compression, une barre de répartition (5) qui s'étend transversalement par rapport aux barres soumises à des forces transversales, pour une armature de tension de bord.

2. Élément de construction selon la revendication 1, caractérisé en ce que la barre de répartition (5) est soudée aux barres (4) soumises à des forces transversales et/ou aux barres travaillant en compression (3) du corps isolant (1).

3. Élément de construction selon la revendication 1, caractérisé en ce que les barres travaillant en compression (3) possèdent, à leurs extrémités, des appuis de poussée (3a) en forme de plaques, et que la barre de répartition (5) est disposée sur les faces arrière des appuis de poussée (3a), tournées vers le corps isolant (1).

4. Élément de construction selon la revendication 1, caractérisé en ce que la boucle (4a) est agencée approximativement sous la forme d'un rectangle plat.

5. Élément de construction selon la revendication 4, caractérisé en ce que les petits côtés (4c) de la boucle (4a), qui sont éloignés du corps isolant (1), ont une configuration approximativement semi-circulaire.

6. Élément de construction selon la revendication 5, caractérisé en ce que la partie inférieure et la partie supérieure de la boucle sont approximativement horizontales, la partie inférieure étant positionnée approximativement à hauteur des barres travaillant en compression (3) et la partie supérieure approximativement dans la zone de traction.

7. Élément de construction selon la revendication 1, caractérisé en ce que les parties, qui se rejoignent, des barres (4) soumises à des forces transversales sont soudées entre elles.

8. Élément de construction selon la revendication 1, caractérisé en ce que la réunion des barres (4) soumises à des forces transversales s'effectue à une certaine distance du corps isolant (1).

9. Élément de construction selon la revendication 1, caractérisé en ce que la réunion du début (4b) et de l'extrémité (4d) de la boucle s'effectue sous un angle d'environ 90°.

10. Élément de construction selon la revendication 1, caractérisé en ce que la réunion des barres (4) soumises à des forces transversales s'effectue entre des faces arrière, tournées vers le corps isolant (1), des appuis de poussée (3a) et du corps isolant (1).

11. Élément de construction selon la revendication 1, caractérisé en ce que les barres (4) soumises à des forces transversales sont réalisées en acier spécial à l'intérieur du corps isolant (1) et dans la zone de jonction contiguë et sont réalisées en acier de construction nervuré, ailleurs.
